# FASCICULE DE BREVET EUROPEEN

(11) **EP 0 895 738 B1**
(45) Date de publication et mention de la délivrance du brevet: **24.03.2004**
(21) Numéro de dépôt: 98401947.1
(22) Date de dépôt: 30.07.1998
(51) Int. Cl.: A47C 20/08, A47C 20/04

(54) **Sommier déformable à profil déclive et ergonomique**
Verformbarer Bettboden mit geneigtem ergonomischen Ausschnitt
Deformable bed base with inclined and ergonomic section

(30) Priorité: 05.08.1997 FR 9710006
(43) Date de publication de la demande: 10.02.1999
(73) Titulaire: Oniris S.A., 92130 Issy Les Moulineaux (FR)
(72) Inventeur: Dubuc, Jean-François, 45370 Mezieres Lez Clery (FR)
(74) Mandataire: Le Bras, Hervé

(56) Documents cités:
- DE-A- 4 425 806
- DE-C- 541 493
- FR-A- 2 740 953
- US-A- 2 520 849
- US-A- 4 996 731

## Description

L'invention se rapporte à un sommier déformable à profil déclive et ergonomique dont les plans de couchage sont constitués d'un unique élément support qui est souple et dont au moins la tête et le pied sont relevables pour prendre une forme optimale en vue du confort de l'utilisateur.

Les sommiers articulés connus, notamment les sommiers à lattes, comportent un certain nombre de parties indépendantes inclinables qui pivotent par rapport à un cadre fixe et par rapport à leurs parties voisines.

La partie couchage peut prendre des inclinaisons voulues en fonction de la position de relaxation recherchée. Les parties articulées sont mises en mouvement par un ou des moteurs électriques qui modifient leur orientation par l'intermédiaire de bielles et de leviers pivotants. L'usage le plus courant de ces sommiers consiste à relever la partie buste, c'est-à-dire la tête du sommier pour que l'utilisateur se trouve en position semi-assise lui facilitant par exemple la lecture.

Mais on peut aussi relever la partie jambe-pied soit selon un plan déclive unique soit selon deux plans inclinés formant une inflexion orientée vers le haut pour l'appui des jambes pliées.

Ces sommiers déformables sont donc constitués de diverses parties rigides indépendantes et articulées entre elles.

Pour améliorer encore le confort de l'utilisateur la Demanderesse a imaginé de remplacer les parties inclinables indépendantes connues, par un unique élément qui s'étend sur toute la longueur du sommier,et qui repose lui-même sur des organes de relevage qui sont avantageusement des profilés ergonomiques dont la courbure correspond à la forme optimale recherchée pour la relaxation du corps humain, comme décrit dans le brevet français N° 2 740 953 au nom de la Demanderesse.

Quel que soit le degré de relevage de la partie, buste ou de la partie jambe-pied, l'élément souple ainsi que le matelas qu'il porte épouse les parties profilées ergonomiques de formes arrondies pour un meilleur confort de l'utilisateur. Il est toutefois une position que ne permet pas un tel support, à profil figé, c'est d'obtenir une partie déclive qui soit parfaitement plane, ce qui est souvent recherché pour la relaxation des membres inférieurs.

L'invention apporte donc un perfectionnement à ce sommier déformable à profil ergonomique grâce auquel une déclive droite du support de matelas est obtenue au moins jusqu'à une certaine inclinaison, avant l'action des profilés ergonomiques. Ainsi peuvent se combiner les avantages des sommiers déformables à profil ergonomique et des sommiers plus classiques à parties rigides inclinables.

L'invention a donc pour objet un sommier déformable dont la partie buste et/ou la partie jambe-pied sont relevables par au moins un support ergonomique ayant une face supérieure profilée et manoeuvré par au moins un moteur et au moins un bras pivotant en appui sous sa face inférieure et permettant de le soulever au-dessus du châssis, sommier selon lequel un support déclive ayant une face supérieure parfaitement plane s'articule par une de ses extrémités au châssis du sommier, le support ergonomique s'étendant à côté du support déclive sur lequel il s'articule par l'autre de ses extrémités.

Selon une caractéristique particulière de l'invention, un galet fixé au bras pivotant prend appui simultanément sous le support déclive et sous le support ergonomique, placés côte à côte sous les parties relevables.

La face inférieure du support déclive présente une inflexion orientée vers le bas, sensiblement dans sa partie médiane, tandis que la face inférieure du support ergonomique dispose d'une came formant une excroissance orientée vers le bas suivi d'une échancrure bordée par un plan incliné.

D'autre part le support ergonomique présente une face supérieure ergonomique ayant une partie arrondie suivie d'une partie plane, ou en variante, il présente à la partie supérieure des parties planes inclinées l'une par rapport à l'autre en forme de chapeau.

D'autres caractéristiques particulières et avantages de l'invention ressortiront de la description qui va suivre d'exemples de réalisation dans lesquels il est fait référence aux dessins annexés qui représentent :

Figures 1 à 3, des vues en élévation d'un sommier déformable respectivement en position plane, en positions déclive et en position relevée.

Figure 4, une vue en coupe selon IV-IV de la figure 1.

Figure 5, une vue en élévation d'une variante de sommier déformable en position relevée.

Les figures 1 à 4 montrent le châssis rigide 1 d'un lit sur lequel repose une bande souple 2 qui constitue la partie déformable du sommier recevant à cette fin par exemple des embouts destinés à supporter des lattes transversales, sur lesquelles vient se placer un matelas. On voit aux figures 1 à 3 la partie jambe-pied du sommier. Sur le châssis fixe 1 est montée transversalement une barre de commande 3 entraînée en rotation par un moteur non représenté. Sur chaque extrémité de la barre 3 est fixé un bras pivotant 5 terminé par un galet 4 qui prend appui simultanément sous deux supports profilés 6 et 7 placés côte à côte sous la bande 2 (figure 4). L'un est un support profilé déclive 6 se présentant comme une barre qui s'étend longitudinalement sous la bande souple et qui s'articule à une extrémité par un axe 11 à un côté du châssis 1. La face supérieure 8 du support 6 est parfaitement plane, tandis que sa face inférieure 9 présente une inflexion 10 orientée vers le bas, sensiblement dans la partie médiane. A l'extrémité opposée du support déclive 6 s'articule selon un axe 12, l'autre support profilé qui est le support ergonomique 7. La face supérieure 13 de ce dernier forme un arrondi AB suivi d'une partie plane BC, tandis que sa face inférieure 14 dispose d'une came 15 formant une excroissance orientée vers le bas, suivie d'une échancrure 16, bordée par un plan incliné 17 de longueur égale à l'inflexion 10 du support déclive.

Comme on le voit aux figures 1 et 4, les deux supports 6 et 7 se trouvent côte à côte, la partie plane BC de la face supérieure 13 du support ergonomique étant placée dans le même plan horizontal que la face supérieure 8 du support déclive. Cette position repos, à l'horizontale, du sommier est obtenue quand le bras 5 est en position basse, le galet 4 étant en appui simultanément contre l'inflexion 10 du support déclive 6, et contre le plan incliné 17 du support ergonomique 7.

Quand on veut obtenir une inclinaison uniquement en déclive de la partie jambe-pied du sommier, comme le montre la figure 2, on agit sur le moteur qui fait tourner la barre 3 pour relever progressivement le bras 5. Le galet 4 lève simultanément les deux supports en s'appliquant et roulant à la fois sur l'inflexion 10 et le plan incliné 17. La face supérieure 8 du support déclive prend donc une inclinaison à partir de l'axe 11 et la bande souple 2 également présente une déclive plane par rapport à l'horizontale, la partie arrondie du support ergonomique 7 restant effacée sous le support déclive 6.

Au-delà de la position déclive, lors de la poursuite du mouvement de rotation du bras 5, le galet 4 va rouler sous la face inférieure 9 du support déclive 6, mais aussi le long de la came 15 du support ergonomique 7, ce qui a pour effet d'entraîner la levée de celui-ci qui pivote sur l'extrémité du support déclive, par l'axe 12 (figure 3). La bande souple 2 épouse alors le profil arrondi de la face supérieure 13 du support ergonomique 7.

L'invention ne se limite pas à la combinaison d'un support déclive et d'un support ergonomique tel que celui représenté aux figures 1 à 3, mais englobe aussi diverses variantes de réalisation. Ainsi le support ergonomique 7 peut-il présenter, au lieu d'une face supérieure arrondie, des parties planes (18, 19) inclinées l'une par rapport à l'autre en forme de chapeau, comme on voit à la figure 5. Ce support convient pour des parties inclinables rigides (20,21) reliées entre elles par une articulation 22. Le fonctionnement du mécanisme est identique, et l'on peut obtenir comme précédemment une position déclive et la position à deux inclinaisons visible à la figure 5.

De plus en variante de cette réalisation de la figure 5, les parties planes 18, 19 du support 7 pourraient être remplacées par de simples points d'appui, sous chacune des parties rigides 20, 21, points d'appui constitués par exemple par des barres ou bielles rigides en relation avec la face inférieure profilée du support 7.

L'invention trouve donc aussi une application pour les sommiers déformables classiques à plusieurs parties indépendantes inclinables.

## Revendications

1. Sommier déformable dont la partie buste et/ou la partie jambe-pied sont relevables par au moins un support ergonomique (7) ayant une face supérieure profilée et manoeuvré par au moins un moteur et au moins un bras pivotant (5) en appui sous sa face inférieure et permettant de le soulever au-dessus du châssis (1) du sommier, **caractérisé en ce qu'**il comporte en outre un support déclive (6) ayant une face supérieure (8) parfaitement plane et qui s'articule par une de ses extrémités (11) au châssis (1) du sommier et **en ce que** le support ergonomique (7) s'étend à côté du support déclive (6) sur lequel il s'articule par l'autre de ses extrémités (12).

2. Sommier déformable selon la revendication 1 **caractérisé en ce que** un galet (4) fixé au bras pivotant (5), prend appui simultanément sous le support déclive (6) et sous le support ergonomique (7), placés côte à côte sous les parties relevables.

3. Sommier déformable selon les revendications 1 et 2 **caractérisé en ce que** la face inférieure (9) du support déclive (6) présente une inflexion (10) orientée vers le bas, sensiblement dans sa partie médiane.

4. Sommier déformable selon les revendications 1 et 2 **caractérisé en ce que** le support ergonomique (7) présente une face supérieure (13) ergonomique, ayant une partie AB arrondie, suivie d'une partie plane BC.

5. Sommier déformable selon les revendications 1 et 2 **caractérisé en ce que** le support ergonomique (7) présente à la partie supérieure des parties planes (18, 19) inclinées l'une par rapport à l'autre en forme de chapeau.

6. Sommier déformable selon les revendications 1 et 2 **caractérisé en ce que** le support ergonomique (7) porte des barres rigides formant de simples points d'appui sous des parties inclinables rigides (20, 21) du sommier.

7. Sommier déformable selon les revendications 1 et 2 **caractérisé en ce que** la face inférieure (14) du support ergonomique (7) dispose d'une came (15) formant une excroissance orientée vers le bas suivie d'une échancrure (16) bordée par un plan incliné (17).

8. Sommier déformable selon les revendications 3 et 7 **caractérisé en ce que** le plan incliné (17) du support ergonomique (7) a une longueur égale à l'inflexion(10) du support déclive (6).

## Claims

1. Deformable bed base, of which the upper-body part and/or the leg/foot part can be raised by at least one ergonomic support (7) having a shaped upper face and operated by at least one motor, and at least one pivoting arm (5) bearing against its lower face from below and making it possible to raise it above the frame (1) of the bed base, **characterised in that** it further comprises a sloping support (6) having a perfectly flat upper face (8) and which is articulated by one of its ends (11) to the frame (1) of the bed base and **in that** the ergonomic support (7) extends alongside the sloping support (6) to which it is articulated by the other of its ends (12).

2. Deformable bed base according to Claim 1 **characterised in that** a roller (4) fixed to the pivoting arm (5), bears simultaneously against the sloping support (6) and the ergonomic support (7) from below, placed side by side under the raisable parts.

3. Deformable bed base according to Claims 1 and 2 **characterised in that** the lower face (9) of the sloping support (6) has a downwardly directed bend (10), substantially in its median part.

4. Deformable bed base according to Claims 1 and 2 **characterised in that** the ergonomic support (7) has an ergonomic upper face (13), having a rounded part AB, followed by a flat part BC.

5. Deformable bed base according to Claims 1 and 2 **characterised in that** the ergonomic support (7) has, in the upper part, flat parts (18, 19) inclined with respect to one another in the shape of hat.

6. Deformable bed base according to Claims 1 and 2 **characterised in that** the ergonomic support (7) carries rigid bars forming simple points of support under rigid inclinable parts (20, 21) of the bed base.

7. Deformable bed base according to Claims 1 and 2 **characterised in that** the lower face (14) of the ergonomic support (7) has a cam (15) forming a downwardly directed excrescence followed by a notch (16) edged by an inclined plane (17).

8. Deformable bed base according to Claims 3 and 7 **characterised in that** the inclined plane (17) of the ergonomic support (7) has a length equal to the bend (10) of the sloping support (6).

## Patentansprüche

1. Verformbares Bettunterteil, dessen Brustbereich und/oder Bein-Fuß-Bereich mittels zumindest einer ergonomischen Stütze (7) hochklappbar sind, welche eine obere Profiloberfläche hat und mittels zumindest eines Motors und zumindest eines Schwenkarms (5), welcher sich unter seiner unteren Oberfläche abstützt und es erlaubt, sie über das Gehäuse (1) des Bettbodens zu heben, bewegbar ist, **dadurch gekennzeichnet, dass** es ferner eine abschüssige Stütze (6) aufweist, welche eine perfekt ebene obere Oberfläche (8), welche mit einem ihrer Enden (11) am Gehäuse (1) des Bettbodens angelenkt ist, aufweist, und dass sich die ergonomische Stütze (7) neben der abschüssigen Stütze (6) erstreckt, an der sie mit dem anderen ihrer Enden (12) angelenkt ist.

2. Verformbares Bettunterteil gemäß Anspruch 1, **dadurch gekennzeichnet, dass** sich eine am Schwenkarm (5) befestigte Walze (4) gleichzeitig unter der abschüssigen Stütze (6) und unter der ergonomischen Stütze (7) abstützt, welche unter den klappbaren Bereichen nebeneinander angeordnet sind.

3. Verformbares Bettunterteil gemäß einem der Ansprüche 1 oder 2, **dadurch gekennzeichnet, dass** die untere Oberfläche (9) der abschüssigen Stütze (6) etwa in dessen Mittelteil einen nach unten weisenden Knick (10) aufweist.

4. Verformbares Bettunterteil gemäß einem der Ansprüche 1 oder 2, **dadurch gekennzeichnet, dass** die ergonomische Stütze (7) eine ergonomische obere Oberfläche (13) aufweist, welche einen abgerundeten Teil AB, gefolgt von einem ebenen Teil BC hat.

5. Verformbares Bettunterteil gemäß einem der Ansprüche 1 oder 2, **dadurch gekennzeichnet, dass** die ergonomische Stütze (7) im oberen Bereich ebene Bereiche (18, 19), aufweist, welche hutförmig gegeneinander geneigt sind.

6. Verformbares Bettunterteil gemäß einem der Ansprüche 1 oder 2, **dadurch gekennzeichnet, dass** die ergonomische Stütze (7) feste Stäbe trägt, welche unter festen neigbaren Teilen (20, 21) des Bettunterteils einfache Abstützpunkte bilden.

7. Verformbares Bettunterteil gemäß einem der Ansprüche 1 oder 2, **dadurch gekennzeichnet, dass** die untere Oberfläche (14) der ergonomischen Stütze (7) mit einer Nocke (15) versehen ist, welche eine nach unten weisende Ausstülpung, gefolgt von einem Ausschnitt (16), der von einer geneigten Ebene (17) berandet ist, bildet.

8. Verformbares Bettunterteil gemäß einem der Ansprüche 3 und 7, **dadurch gekennzeichnet, dass** die geneigte Ebene (17) der ergonomischen Stütze (7) eine Länge hat, die gleich der des Knicks (10) der abschüssigen Stütze (6) ist.
